# EUROPÄISCHE PATENTSCHRIFT

(11) **EP 3 392 408 B1**
(45) Veröffentlichungstag und Bekanntmachung des Hinweises auf die Patenterteilung: **09.09.2020**
(21) Anmeldenummer: 18168549.6
(22) Anmeldetag: 20.04.2018
(51) Int. Cl.: E01F 13/12

(54) **ZUFAHRTSSPERRVORRICHTUNG**
ACCESS ROAD BLOCKING DEVICE
DISPOSITIF DE BLOCAGE D'ACCÈS

(30) Priorität: 21.04.2017 DE 102017003915
(43) Veröffentlichungstag der Anmeldung: 24.10.2018
(73) Patentinhaber: Izadpanahi, Mohammad, 79108 Freiburg (DE)
(72) Erfinder: Izadpanahi, Mohammad, 79108 Freiburg (DE)
(74) Vertreter: Mertzlufft-Paufler, Cornelius

(56) Entgegenhaltungen:
- WO-A1-99/39054
- WO-A1-2012/161651
- BE-A- 436 295
- JP-A- 2003 301 430
- US-A1- 2017 130 411

## Beschreibung

Die Erfindung betrifft eine Zufahrtssperrvorrichtung zum Abbremsen eines Fahrzeugs beim Versuch des unerlaubten Einfahrens in eine Schutzzone, wobei die Zufahrtssperrvorrichtung ein Barriereelement zum Versperren einer Zufahrt zur Schutzzone aufweist. Die Zufahrtssperrvorrichtung kann insbesondere dazu eingerichtet sein, einen Lastwagen daran zu hindern, in eine Schutzzone einzufahren. Insbesondere betrifft die Erfindung eine mobile Zufahrtssperrvorrichtung, die bedarfsmäßig frei aufstellbar ist.

Derartige Zufahrtssperrvorrichtungen kennt man bereits. Es sind bereits Betonsperren zum Schutz vor terroristischen Angriffen mit Fahrzeugen bekannt, die in Zufahrtsstraßen und/oder rund um einen Platz, beispielsweise einer Großveranstaltung, bei der sich viele Menschen aufhalten, aufgestellt werden, um Fahrzeugen die Zufahrt zum Platz zu versperren und diese im Notfall vor Erreichen der Schutzzone zum Stehen zu bringen.

Es hat sich jedoch gezeigt, dass vorbekannte Zufahrtssperrvorrichtung häufig nicht dafür ausgelegt sind, um größere Fahrzeuge, wie Lastwagen oder Transporter, an der Weiterfahrt zu hindern, sondern häufig sind diese Zufahrtssperrvorrichtung auf das Abbremsen von kleineren und vor allem leichteren PKWs ausgelegt. Sie eignen sich daher nicht zum Verhindern von Angriffen mit Lastwagen.

Ein weiteres, damit einhergehendes Problem besteht damit, dass die Zufahrtssperrvorrichtungen oft nur temporär zum Einsatz kommen, um beispielsweise ein Festgelände oder einen sonstigen Veranstaltungsort abzusichern. Aus diesem Grund müssen Zufahrtssperrvorrichtung mobil ausgestaltet sein, um an verschiedene Einsatzorte transportiert und dort schnell auf- und abgebaut werden zu können. Idealerweise müssen die Zufahrtssperrvorrichtung daher am Einsatzort nicht erst endmontiert und/oder am Boden verankert werden, um ein schnelles Aufstellen zu ermöglichen.

Die JP 2003 301430 A betrifft eine Baustellenbegrenzung, um verhindern zu können, dass ein Fahrzeug, das von seiner Spur abkommt, in die Baustelle gerät. Die Baustellenbegrenzung soll dazu geeignet sein, um von einer Person allein getragen und an gewünschter Stelle positioniert zu werden. Die Baustellenbegrenzung ist zudem als Stoßdämpfer ausgebildet, so dass dadurch Kräfte absorbiert werden können, indem ein elastisches Barriereelement durch den Aufprall des Fahrzeugs verformt wird. Das Belastungselement kann dabei beispielsweise aus einem Schaumstoff hergestellt sein.

Aufgrund der mobilen Ausgestaltung der Zufahrtssperrvorrichtung sind diese häufig auf ein für einen Transport geeignetes Maximalgewicht begrenzt, so dass damit erneut das Problem einhergeht, dass diese vom Gewicht her, beispielsweise auf zwei Tonnen, begrenzten Zufahrtssperrvorrichtungen nicht dazu geeignet sind, um einen Lastwagen am Durchbruch in eine Schutzzone zu hindern, da der Lastwagen die Zufahrtssperrvorrichtung bei einem Zusammenstoß damit regelrecht wegkatapultiert.

Aus der WO 2012 161651 A1 ist eine Unfallschutzvorrichtung bekannt, die ein Barriereelement mit einer Vielzahl von stoßabsorbierenden Elementen, wie beispielsweise LKW-Reifen, aufweist. Das Barriereelement ist zudem mit einer steifen Matte aus einem Metallgeflecht verbunden.

Aus der WO 99/39054 A1 ist eine Schutzvorrichtung zur Begrenzung einer Rennstrecke beschrieben, die ein Barriereelement aus mehreren miteinander verbundenen Reifen aufweist, wobei die Reifen mit einem soliden, also steifen Tarpaulin-Material umhüllt sind. Die Schutzvorrichtung weist weiter ein Belastungselement auf, das aus dem gleichen Material wie die Hülle des Barriereelements ausgebildet ist.

Aus BE 436 295 A ist eine Zufahrtssperrvorrichtung für Panzerfahrzeuge bekannt.

Der vorliegenden Erfindung liegt daher die Aufgabe zu Grunde, die zuvor genannten Probleme auszuräumen, um vor Lastwagenangriffen geschützte Schutzzonen durch eine Zufahrtssperrvorrichtung einzurichten.

Die Aufgabe wird erfindungsgemäß durch die Merkmale gemäß des unabhängigen Anspruch 1 gelöst. Insbesondere wird erfindungsgemäß eine Zufahrtssperrvorrichtung der eingangs genannten Art zur Lösung der Aufgabe vorgeschlagen, wobei das Barriereelement mit einem Belastungselement verbunden ist, wobei das Belastungselement in einem Anfahrtsbereich vor dem Barriereelement angeordnet ist. Die erfindungsgemäße Lösung bietet den Vorteil, dass ein Fahrzeug vor einem Zusammenstoß mit dem Barriereelement auf das Belastungselement zumindest mit den Vorderrädern auffährt und das Belastungselement dadurch belastet und somit im Bereich der Belastung am Boden fixiert. Aufgrund der Verbindung zwischen Belastungselement und Barriereelement wird durch die Belastung somit ein unkontrolliertes Wegschleudern des Barriereelements, beispielsweise in die Schutzzone hinein, nach dem Aufprall des Fahrzeugs auf das Barriereelement verhindert. Vielmehr wird das Fahrzeug durch die Zufahrtssperrvorrichtung schneller abgebremst, da es zu einem Blockieren der Vorderräder des Fahrzeugs kommt. Die Zufahrtssperrvorrichtung kann somit dazu beitragen, die Sicherheitsvorkehrungen rund um Großveranstaltungen zu verbessern, indem damit effektiver verhindert werden kann, dass Fahrzeuge, nämlich Lastwagen, in Schutzzonen einfahren können.

Das Belastungselement kann dazu eingerichtet sein, zumindest von seiner von dem Barriereelement abgewandten Seite mit einem Fahrzeug befahrbar zu sein. Durch das Befahren kann das Fahrzeug das Belastungselement mit zumindest einem Teil seines Gewichtes beaufschlagen.

Erfindungsgemäß ist das Belastungselement wenigstens teilweise elastisch ausgestaltet. Durch die elastische Ausgestaltung kann somit ein Teil der kinetischen Energie des Fahrzeugs vom Belastungselement aufgenommen werden und so das Fahrzeug deutlich rascher und mit kürzerem Bremsweg als bei vorbekannten Sicherheitseinrichtungen abgebremst werden.

Bei einem ersten Aufprall eines Fahrzeugs auf das Barriereelement kann ein Impuls oder zumindest ein Teil des Impulses des Fahrzeugs auf das Barriereelement übertragen werden, sich dann das Barriereelement in einer Stoßrichtung vom Fahrzeug wegbewegen, wobei das Barriereelement aufgrund der Elastizität des Belastungselements abgebremst wird und sich dann entgegen der Stoßrichtung und/oder der Fahrtrichtung des Fahrzeugs zurück auf das Fahrzeug zubewegt. Das Barriereelement kollidiert daher anschließend zumindest ein zweites Mal mit dem Fahrzeug, so dass es zu einem stufenweisen, iterativen Abbremsen des Fahrzeugs kommt. Abhängig von der Geschwindigkeit und/oder dem Gewicht des Fahrzeugs kann das Fahrzeug unter Umständen mehrfach mit dem Barriereelement kollidieren, bis es schließlich vollständig abgebremst ist. Aufgrund der elastischen Ausgestaltung des Belastungselements ist es möglich, Barriereelemente zu verwenden, deren jeweiliges Gewicht deutlich geringer als das Gewicht eines Fahrzeugs ist.

Um ein möglichst schweres und robustes Barriereelement relativ kostengünstig herstellen zu können, ist erfindungsgemäß das Barriereelement als Betonkörper ausgebildet. Die Dichte des Barriereelements kann beispielsweise wenigstens 2500 kg/m³ betragen. Eine Zugfestigkeit des Barriereelements kann beispielsweise wenigstens 2,5 N/mm² betragen.

Das Belastungselement kann beispielswese als wenigstens eine Matte und/oder Platte ausgestaltet sein. Um eine Beschädigung des Belastungselements besser vermeiden zu können, ist das Belastungselement besonders reißfest ausgestaltet. So kann es beispielsweise eine Zugfestigkeit von wenigstens 3000 N/cm² aufweisen. Der Aufprall eines fahrenden Lastwagens auf ein stehendes Hindernis kann eine Krafteinwirkung von bis zu 650000 N zur Folge haben, wobei die daraus resultierende Energie zumindest teilweise durch das Belastungselement aufgenommen wird.

Eine besonders stabile und reißfeste Ausgestaltung kann vorsehen, dass das Belastungselement wenigstens teilweise aus einem Gewebe hergestellt ist. Beispielsweise kann das Gewebe ein gummibeschichtetes Gewebe und/oder ein Elasomergewebe, wie beispielsweise ein Gummigewebe, und/oder ein Kunststoffgewebe sein. Dabei kann eine maximale Dehnbarkeit des Belastungselements in einer Normalenvektorrichtung, die senkrecht zu einer Aufprallfläche des Barriereelements ausgerichtet ist, gegeben sein. In der Regel wird ein Fahrzeug nahezu senkrecht oder leicht schräg auf das Barriereelement auffahren. Durch die oben genannte Ausrichtung kann eine maximale Dehnbarkeit ausgenutzt werden, was zu einem effektiveren Abbremsen des Fahrzeugs führt. Alternativ oder ergänzend kann eine Dehnbarkeit des Belastungselements in wenigstens zwei, insbesondere senkrecht zueinander ausgerichteten, Richtungen möglich sein. Somit kann eine gewisse Elastizität des Belastungselements auch dann gewährleistet werden, wenn das Fahrzeug schräg auf das Barriereelement auffährt. Das Belastungselement kann insbesondere ein zumindest zweilagig ausgelegtes Gewebe aufweisen. Somit kann das Belastungselement besonders stabil ausgebildet werden.

Um das Barriereelement einerseits weit genug vom Fahrzeug nach dem Aufprall wegstoßen zu können und gleichzeitig jedoch ein Eindringen des Barriereelements in die Schutzzone zu verhindern, kann eine Elastizitätsgrenze des Belastungselements so eingerichtet sein, dass eine Dehnung des Belastungselements um mindestens 5%, insbesondere um mindestens 10%, vorzugsweise um mindestens 20% oder 30%, möglich ist, ohne dass es zu einer irreversiblen Verformung und/oder einem Reißen des Belastungselements kommt.

Bei einer besonderes stabilen und dennoch einfach und relativ kostengünstig herstellbaren Ausgestaltung der Zufahrtssperrvorrichtung kann das Belastungselement eine Maschenstruktur mit eckigen und/oder quadratischen Einzelmaschen aufweisen, wobei ein Großteil der Diagonalen der einzelnen Maschen parallel oder annähernd parallel zu einer oder der bereits zuvor genannten Normalenvektorrichtung, die senkrecht zu einer Aufprallfläche des Barriereelement ausgerichtet ist, verlaufen. Alternativ oder ergänzend kann eine maximale Dehnfähigkeit des Barriereelements in Richtung der Diagonalen der Maschen gegeben sein. Ein Dehnungsweg des Belastungselements kann somit bestmöglich ausgenutzt werden, um das Fahrzeug abzubremsen, indem die kinetische Energie des Fahrzeugs durch das Belastungselement zumindest teilweise aufgenommen wird.

Um ein Umkippen des Barriereelements aufgrund einer Belastung des Belastungselements durch ein Fahrzeug zu vermeiden, kann es vorteilhaft sein, wenn das Belastungselement an einer Unterkante des Barriereelements vom Barriereelement wegführt.

Eine besonderes stabile Verbindung zwischen Barriereelement und Belastungselement kann dadurch erreicht werden, dass das Belastungselement eine, insbesondere dehnbare, Bandschlinge ausbildet oder aufweist, die wenigstens einmal um das Barriereelement herum verläuft. Bei einem Zusammenstoß eines Fahrzeugs mit dem Barriereelement kann sich somit auch der zur Befestigung am Barriereelement dienende Teil des Belastungselements ausdehnen. Alternativ oder ergänzend kann das Belastungselement über wenigstens einen das Barriereelement zumindest teilweise umspannenden Halteriemen mit dem Barriereelement verbunden sein. Besonders vorteilhaft kann es sein, wenn der Halteriemen als ein elastisches Gewebeband ausgebildet ist und/oder wenn das Barriereelement in einem Ruhezustand zumindest teilweise auf dem Belastungselement aufliegt. Dabei kann ein Fahrzeug bei einem Aufprall auf das Barriereelement das Belastungselement im Anfahrtsbereich in einer Belastungszone belasten und so das Belastungselement an der Belastungszone am Boden festhalten. Die Belastung erfolgt dabei beispielsweise wenigstens durch die Vorderräder.

Gemäß einer Ausgestaltung kann das Barriereelement ein Gewicht von mindestens zwei Tonnen aufweisen. Somit ist es noch immer möglich, die Zufahrtssperrvorrichtung mobil auszugestalten, wobei das Gewicht des Barriereelements dennoch ausreichend ist, um ein auffahrendes Fahrzeug abzubremsen. Um eine Beschädigung des Barriereelements bei einem Aufprall vermeiden zu können, kann das Barriereelement zumindest im Bereich einer oder der bereits genannten Aufprallfläche hohlraumfrei ausgestaltet sein.

Um besser gewährleisten zu können, dass es auch bei einer schrägen Anfahrtsrichtung eines Fahrzeugs auf die Zufahrtssperrvorrichtung zu einer Belastung des Belastungselements kommt, kann das Belastungselement wenigstens im Anfahrtsbereich breiter als eine oder die bereits zuvor genannte Aufprallfläche des Barriereelements ausgebildet sein. Das Fahrzeug wird somit im Idealfall zwangsläufig vor dem Aufprall auf das Barriereelement das Belastungselement zumindest mit einem Rad belasten.

Um während der Belastung des Belastungselements durch ein Fahrzeug ein Wegrutschen des Belastungselements vom Untergrund noch besser vermeiden zu können, kann das Belastungselement, insbesondere zumindest im Bereich einer oder der Belastungszone, eine Verankerungseinrichtung aufweisen, wobei die Verankerungseinrichtung Zähne aufweist, die von der Unterseite der Verankerungseinrichtung abstehen und/oder in einem Winkel in Richtung des Barriereelements geneigt sind.

Die Verankerungseinrichtung kann dabei an einer Unterseite des Belastungselements und/oder an einer Oberseite des Belastungselements angeordnet sein. Bei einer Belastung durch ein Fahrzeug schlagen sich die Zähne in den Untergrund und verringern ein Rutschen in Fahrtrichtung des Fahrzeugs. Ein Teil der kinetischen Energie kann somit in den Untergrund übertragen werden. Bei einer Belastung der an der Oberseite angeordneten Verankerungseinrichtung schlagen sich die Zähne zunächst durch das Material des Belastungselements und dann in den Untergrund.

Um eine Zerstörung des Belastungselements und/oder ein Durchdrehen der Räder eines Fahrzeugs besser verhindern zu können, kann auf einer Oberseite des Belastungselements im Anfahrtsbereich, insbesondere wenigstens in einer oder der bereits zuvor erwähnten Belastungszone, eine Reibungsvergrößerung und/oder ein Verschleißschutz angeordnet oder ausgebildet sein. Dies kann beispielsweise dadurch erreicht werden, dass die Reibungsvergrößerung und/oder der Verschleißschutz durch das Aufbringen und/oder Einarbeiten von Kieselsteinen und/oder durch das Aufbringen und/oder Einbringen einer Metall-Reibe-Platte auf oder in das Belastungselement ausgebildet ist/sind. Alternativ oder ergänzend kann dies auch durch die hierin beschriebene Beschichtung erreicht werden. Der Verschleißschutz kann beispielsweise Zacken aufweisen, die von einer, insbesondere der bereits zuvor genannten Oberfläche des Belastungselements abstehen. Die Zacken können einen dreieckigen Querschnitt aufweisen und/oder spitz ausgebildet sein.

Um ein Umkippen der Zufahrtssperrvorrichtung nach einem Aufprall eines Fahrzeugs besser verhindern zu können, kann sich eine Höhe des Barriereelements auf einer von einer oder der bereits zuvor genannten Aufprallfläche abgewandten Seite mit zunehmender Entfernung von der Aufprallfläche reduzieren. Alternativ oder ergänzend kann das Barriereelement auf einer von einer oder der Aufprallfläche abgewandten Seite keilförmig ausgebildet ist. Das Barriereelement kann somit auf seiner von der Aufprallseite abgewandten Seite eine Schräge aufweisen. Diese Ausgestaltung weist den Vorteil auf, dass dadurch zumindest ein Teil der kinetischen Energie des Fahrzeugs besser in den Untergrund geleitet und davon aufgenommen werden kann.

Gemäß einer Ausgestaltung der Zufahrtssperrvorrichtung kann das Belastungselement eine rutschfeste Beschichtung aufweisen. Dabei kann es vorgesehen sein, dass die Beschichtung des Belastungselements zumindest im Bereich einer, beispielsweise der bereits zuvor genannten, Belastungszone eine Härte von 25 bis 60 Shore, insbesondere von 60 Shore, aufweist. Beispielsweise kann es sich um eine rutschfeste Gummibeschichtung handeln. Alternativ oder ergänzend kann die Beschichtung des Belastungselements zumindest im Bereich einer oder der Belastungszone eine Materialstärke von wenigstens 3 mm aufweisen. Insbesondere kann die Materialstärke in einem Bereich von 3 bis 5 mm liegen.

Um eine Zerstörung, wie beispielsweise ein Zerschneiden, des Belastungselements detektieren zu können, um die Zufahrtssperrvorrichtung schnellstmöglich auszuwechseln oder reparieren zu können, kann die Zufahrtssperrvorrichtung einen elektronischen Manipulationsschutz aufweisen, durch welchen eine Beschädigung des Belastungselements detektierbar ist. Der Manipulationsschutz kann dabei zumindest eine Sensoreinheit aufweisen, die an oder im Belastungselement angeordnet ist, beispielsweise eingebettet ist, und eine Sendereinheit, mittels welcher bei Beschädigung des Belastungselements ein Signal über das Vorliegen einer Beschädigung versendet wird. Die Zufahrtssperrvorrichtung kann zusätzlich ein Standortbestimmungsmodul, vorzugsweise einen GSM/GPS-Peilsender, aufweisen, mittels welchem die Standortkoordinaten der beschädigten Zufahrtssperrvorrichtung ermittelt und durch die Sendereinheit versendet werden können. Ein GSM/GPS-Peilsender hat den Vorteil, dass dieser über eine SIM-Karte einen Anruf, beispielsweise an eine Polizeidienststelle, absetzen kann, um den Schaden zu berichten. Durch die gleichzeitige Standortbestimmung kann die beschädigte Zufahrtssperrvorrichtung schnell gefunden und repariert werden.

Die Erfindung betrifft zudem ein Zufahrtssperrsystem mit wenigstens zwei Zufahrtssperrvorrichtungen wie hierin beschrieben und beansprucht, wobei die wenigstens zwei Zufahrtssperrvorrichtungen miteinander über eine Kopplungseinrichtung verbunden sind. Durch das System ist es somit möglich, mehrere miteinander gekoppelte Zufahrtssperrvorrichtungen zum Absperren einer Sicherheitszone einzusetzen, indem diese miteinander zu einer Reihe von Zufahrtssperrvorrichtungen gekoppelt sind. Aufgrund der Kopplung der Zufahrtssperrvorrichtungen können einzelne Zufahrtssperrvorrichtungen bei einem Zusammenstoß nicht aus dem Verbund herausgestoßen werden, sondern werden neben dem Belastungselement zusätzlich durch benachbarte Zufahrtssperrvorrichtungen gehalten.

Zur Unterstützung des oben beschriebenen iterativen Bremsvorgangs kann die Kopplungseinrichtung zumindest teilweise elastisch ausgebildet sein. Beispielsweise kann die Kopplungseinrichtung ein Verbindungsstück aus einem Gewebe aufweisen, insbesondere aus einem Gummigewebe und/oder Kunststoffgewebe aufweisen.

Die Erfindung wird nun anhand mehrerer Ausführungsbeispiele näher beschrieben, ist jedoch nicht auf diese Ausführungsbeispiele beschränkt. Weitere Ausführungsbeispiele ergeben sich durch die Kombination der Merkmale einzelner oder mehrerer Ansprüche untereinander und/oder mit einzelnen oder mehreren Merkmalen der Ausführungsbeispiele.

Es zeigt:
- Fig. 1: eine Gesamtübersicht einer beispielhaften Ausführungsvariante einer Zufahrtssperrvorrichtung,
- Fig. 2: eine perspektivische Darstellung der Zufahrtssperrvorrichtung,
- Fig. 3: eine theoretische perspektivische Darstellung von unten,
- Fig. 4: eine weitere beispielhaften Ausführungsvariante einer Zufahrtssperrvorrichtung in perspektivischer Darstellung,
- Fig. 5: eine mögliche Ausgestaltung eines Barriereelements.

In den Figuren 1 bis 4 ist eine im Ganzen als 1 bezeichnete Zufahrtssperrvorrichtung dargestellt. Die Zufahrtssperrvorrichtung 1 ist dazu eingerichtet, um Fahrzeuge 2, die unerlaubter Weise versuchen in einen mittels der Zufahrtssperrvorrichtung 1 abgesperrten Sicherheitsbereich einzudringen, nach einem Zusammenstoß mit dem Fahrzeug 2 abzubremsen. Durch die Zufahrtssperrvorrichtung 1 kann somit das unerlaubte Einfahren in eine Schutzzone, die beispielsweise ein Veranstaltungsort sein kann, verhindert werden, indem das Fahrzeug 2 vorher zum Stehen gebracht wird. Die Zufahrtssperrvorrichtung 1 eignet sich daher insbesondere zur Abwehr von terroristischen Anschlägen mit Fahrzeugen 2.

Die Zufahrtssperrvorrichtung 1 weist ein Barriereelement 3 auf, welches als Hindernis eine Zufahrt zur Schutzzone versperrt. Die Zufahrtssperrvorrichtung 1 weist weiter ein mit dem Barriereelement 3 verbundenes Belastungselement 4 auf. Das Belastungselement 4 ist auf einem Untergrund in einem Anfahrtsbereich 5 vor dem Barriereelement 3 angeordnet. Da das Belastungselement 4 zum Abdecken eines Untergrundes vorgesehen ist und vom Fahrzeug 2 befahrbar sein muss, kann es flach ausgebildet sein.

Um eine kinetische Energie des Fahrzeugs 2 nach dem Zusammenstoß des Barriereelements 3 mit dem Fahrzeug 2 durch die Zufahrtssperrvorrichtung 1 besser aufnehmen und ableiten zu können, kann das Belastungselement 4 wenigstens teilweise elastisch ausgestaltet sein.

Bei einem ersten Aufprall eines Fahrzeugs 2 auf das Barriereelement 3 kann somit ein Impuls oder zumindest ein Teil des Impulses des Fahrzeugs 2 auf das Barriereelement 3 übertragen werden. Das Barriereelement 3 entfernt sich anschließend in einer Stoßrichtung 6 vom Fahrzeug 2, wobei durch die Vorderräder des Fahrzeugs 2 das Belastungselement 4 im Anfahrtsbereich 5 belastet und idealerweise am Boden fixiert ist. Um ein Weggleiten des Belastungselements 4 nach dem Stoß zu vermeiden, kann zumindest die Oberseite 17 des Belastungselements 4 rutschfest beschichtet sein. Das Barriereelement 3 wird aufgrund des mit der Entfernung steigenden Widerstandes des Belastungselements 4 abgebremst und mittels der durch das Belastungselement 4 erzeugten Spannkraft in einer Richtung entgegen der ursprünglichen Stoßrichtung 6 auf das Fahrzeug 2 zurückbewegt. Dabei kommt es zu einer erneuten Kollision des Fahrzeugs 2 mit dem Barriereelement 3, sodass eine erneute Aufnahme von kinetischer Energie erfolgt. Dies kann beispielsweise durch eine Verformung des Fahrzeugs 2 und/oder ein Ableiten der Energie in den Untergrund und/oder durch ein erneutes Ausdehnen des Belastungselements 4 erfolgen.

Unter Umständen kann durch eine erneute Impulsübertragung des Fahrzeugs 2 auf das Barriereelement 3 der zuvor beschriebene Abbremsvorgang daher mit geringerer Amplitude wiederholt werden, sodass es zu einer Art iterativem Abbremsen des Fahrzeugs 2 kommt. Dadurch kann es zu einer Zerlegung eines ersten großen Impulses in mehrere kleinere Impulse kommen.

Das Belastungselement 4 kann beispielsweise als eine Matte oder Platte ausgestaltet sein. Es hat sich als vorteilhaft erwiesen, dass eine Länge der Matte oder der Platte und/oder des Anfahrtsbereichs 5 wenigstens 2 Meter beträgt. Insbesondere kann die Matte oder die Platte und/oder der Anfahrtsbereichs 5 eine Länge von 2 Metern bis 6 Metern aufweisen.

Das Barriereelement 3 kann vorteilhafter Weise als Betonkörper ausgestaltet sein. Der Betonkörper kann dabei eine Dichte von zumindest 2500 Kilogramm pro Kubikmeter (kg/m³) aufweisen. Seine Zugfestigkeit kann dabei in etwa 2,5 Newton pro Quadratmillimeter (N/mm²) betragen, sodass das Barriereelement 3 besonders steif ausgebildet ist. Der Betonkörper kann beispielsweise eine Mindestgröße mit Breite 1,20 Meter x Länge 1,60 Meter x Höhe 1,00 Meter aufweisen, ist jedoch nicht auf diese Geometrie und/oder diese Abmessungen beschränkt. Insbesondere kann das Barriereelement 3 eine dreieckige Seitenfläche und/oder einen dreieckigen Querschnitt aufweisen.

Das Belastungselement 4 kann zumindest teilweise aus einem Gewebe 7 hergestellt sein. Das Gewebe 7 kann beispielsweise ein gummibeschichtetes Gewebe 7 und/oder ein Elastomergewebe, wie insbesondere ein Gummigewebe, und/oder ein Kunststoffgewebe sein. Die Verwendung eines Gewebes 7 zur Herstellung des Belastungselements 4 kann deshalb vorteilhaft sein, da dies besonders belastbar ist und/oder eine rutschfeste Oberfläche aufweist und es sich aufgrund seiner Elastizität an Unebenheiten und/oder an die Form eines Untergrunds anpassen kann. Durch ein Unterlegen wenigstens eines Teils des Belastungselements 4 unter das Barriereelement 3 kann somit eine sichere Aufstellfläche für das Barriereelement 3 ausgestaltet sein, indem Bodenunebenheiten ausgeglichen werden, so dass ein Umkippen des Barriereelements 3 nach einem Zusammenstoß besser verhindert werden kann. Zudem kann ein Reibungswiderstand des auf den Untergrund aufgesetzten Barriereelements 3 durch das Unterlegen eines Teils des Belastungselements 4 erreicht werden, wodurch die Bremswirkung des Systems auf ein Fahrzeug 2 noch erhöht wird.

Besonders vorteilhaft ist zudem, dass das Belastungselement 4 aufgrund seiner Elastizität nach einem Stoß kinetische Energie des Fahrzeugs 2 aufnehmen kann. Dadurch kommt es zu einem deutlich schnellerem Abbremsen und ein Bremsweg des Fahrzeugs 2 kann deutlich gegenüber vorbekannten Lösungen verringert werden.

Das Belastungselement 4 kann beispielsweise wenigstens teilweise aus einem, beispielsweise dem bereits genannten, eine Gitterstruktur und/oder Maschenstruktur aufweisenden Gewebe 7 hergestellt sein, das aus mehreren Maschen ausgebildet ist. Die einzelnen Maschen des Belastungselements 4 können beispielsweise rechteckig oder quadratisch ausgebildet sein. Durch eine entsprechende Ausrichtung des Belastungselements 4 kann eine maximale Dehnbarkeit des Belastungselements 4 in einer Normalenvektorrichtung 8, die senkrechte zu einer Aufprallfläche 9 des Barriereelements ausgerichtet ist, eingerichtet werden.

Die Aufprallfläche 9 kann eine Materialverstärkung und/oder eine Schutzabdeckung aufweisen, um bei einem Aufprall eines Fahrzeugs 2 eine Beschädigung besser vermeiden zu können.

Um bei einem schrägen Anfahren eines Fahrzeugs 2 auf die Zufahrtssperrvorrichtung 1 dennoch ein, insbesondere senkrecht zur Stoßrichtung 6 verlaufendes, Wegbewegen des Barriereelements 3 vom Fahrzeug 2 erreichen zu können, kann eine Dehnbarkeit des Belastungselements 4 in wenigstens zwei, insbesondere senkrecht zueinander ausgerichteten Richtungen möglich sein.

Eine besonders stabile und dennoch elastische Ausgestaltung des Belastungselements 4 kann dadurch erreicht werden, dass dieses aus zumindest zweilagigem Gewebe 7, insbesondere einem Gummigewebe und/oder einem Kunststoffgewebe, hergestellt ist. Insbesondere kann das Belastungselement 4 dreilagig oder sogar vierlagig ausgestaltet sein. Das Belastungselement 4 wird umso stabiler, je mehr Lagen es aufweist. Allerdings können zu viele Lagen die Elastizität negativ beinträchtigen.

Eine Elastizitätsgrenze des Belastungselements 4 kann so eingerichtet sein, dass eine Dehnung des Belastungselements 4 um mindestens 5% bezogen auf seine ursprüngliche Länge möglich ist. Besonders zweckmäßig kann es sein, wenn die Elastizitätsgrenze des Belastungselements derart eingerichtet ist, dass eine Dehnung um 10%, vorzugsweise sogar um mindestens 20% oder 30% möglich ist, ohne dass es zu einer irreversiblen Verformung und/oder einem Reißen des Belastungselements kommt.

Die Zugfähigkeit des Belastungselements 4 kann beispielsweise wenigstens 3000 Newton pro Quadratzentimeter (N/cm²) betragen.

Insbesondere kann das Belastungselement 4 zumindest teilweise aus bereits bekannten Materialien hergestellt sein, die auch bei Förderbändern von Förderanlagen für schwere Güter zum Einsatz kommen.

Beispielsweise kann das Belastungselement 4 wenigstens teilweise aus einem hochbelastbaren EPP-Textilfördergurt hergestellt sein. Beispiele sind unter anderem die von der Firma Continental unter den Marken CON-MONTEX und CON-BITEX vertriebenen Produkte, die zum Transport von schweren Gütern, wie Gesteinsbrocken, Holzstämmen und dergleichen ausgelegt sind, jedoch bisher nicht für den Zweck der Zufahrtsabsperrung verwendet wurden.

Alternativ oder ergänzend kann das Belastungselement 4 wenigstens teilweise aus bereits ebenfalls bei Förderanlagen bekannten PVC und/oder PU Fördergurten hergestellt sein.

Ferner kann das Belastungselement 4 alternativ oder ergänzend wenigstens teilweise aus einem Polyester/Polyamid-Gewebe hergestellt sein.

Bei Förderanlagen kennt man zudem bereits mehrlagige Gurte, also insbesondere 2-Lagen-Gurte, 3-Lagen-Gurte, 4-Lagen-Gurte und/oder 5-Lagen-Gurte, die auch zur Herstellung des Belastungselement vorgesehen sein können.

Das Belastungselement 4 kann, wie oben bereits beschrieben, eine Maschenstruktur mit eckigen oder quadratischen Einzelmaschen aufweisen. Ein Großteil der Diagonalen der einzelnen Maschen der Maschenstruktur kann dabei parallel oder zumindest annähernd parallel zu der Normalenvektorrichtung 8 ausgerichtet sein. Die maximale Dehnfähigkeit des Barriereelements 3 ist derart eingerichtet, dass diese in Richtung der Diagonalen eines Großteils der Maschen verläuft, sodass bei einem frontalen Auffahren des Fahrzeugs 2 auf die Zufahrtssperrvorrichtung 1 eine maximale Dehnfähigkeit gegebenen ist.

Um einen besonders stabilen Stand des Barriereelements 3 erreichen zu können, kann es vorteilhaft sein, wenn das Belastungselement 4 an einer Unterkante des Barriereelements 3 vom Barriereelement 3 in den Anfahrtsbereich 5 absteht.

Zur Verbindung des Barriereelements 3 mit dem Belastungselement 4 kann das Belastungselement 4 eine dehnbare Bandschlinge 10 aufweisen, die wenigstens einmal um das Barriereelement 3 herumgeführt ist. Die Bandschlinge 10 kann somit ebenfalls kinetische Energie aufnehmen. Eine Breite der Bandschlinge 10 kann kleiner oder gleich der Breite des Belastungselements 4 im Anfahrtsbereich 5 sein.

Es ist weiter denkbar, dass alternativ oder ergänzend zur oben beschriebenen Bandschlinge 10 ein oder mehrere Halteriemen 11 vorgesehen sind, um das Barriereelement 3 über den oder die Halteriemen 11 mit dem Belastungselement 4 zu verbinden.

Ein Halteriemen 11 kann dabei beispielsweise als ein elastisches Gewebeband ausgebildet sein. Dies hat den Vorteil, dass es ebenfalls besonders reißfest ist und wiederum einen Teil der kinetischen Energie des Fahrzeugs 2 aufnehmen kann.

Im Ruhezustand liegt das Barriereelement 3 zumindest teilweise auf dem Belastungselement 4 auf. Fährt ein Fahrzeug 2 in den Anfahrtsbereich 5 mit seinen Vorderrädern ein und belastet dadurch das Belastungselement 4 im Bereich einer Belastungszone 12, so wird das Belastungselement 4 im Bereich der Belastungszone 12 am Untergrund festgehalten. Sobald das Fahrzeug 2 beispielsweise mit einer Stoßstange an der Aufprallfläche 9 anliegt, sind die mit der Belastungszone 12 verbundenen Vorderräder des Fahrzeugs 2 blockiert, da sich ein Kraftschluss einstellt.

Um mittels der Zufahrtssperrvorrichtung 1 besonders große und schwere Fahrzeuge 2 abbremsen zu können, ist es zweckmäßig, wenn das Barriereelement 3 ein Gewicht von mindestens 2 Tonnen aufweist. Vorzugsweise kann das Barriereelement 3 mehr als 2 Tonnen, wie beispielsweise 2,5 oder 3 Tonnen oder noch mehr aufweisen. Durch den Aufprall eines Lastwagens auf die Aufprallfläche 9 wirken enorme Kräfte auf das Barriereelement 3. Um eine Zerstörung durch den Aufprall vermeiden zu können, kann das Barriereelement 3 zumindest im Bereich der Aufprallfläche 9 hohlraumfrei ausgestaltet sein. Zudem kann durch eine hohlraumfreie Ausgestaltung eine höhere Dichte des Barriereelements 3 erreicht werden, um Energie zu absorbieren.

Eine Breite des Belastungselements 4 kann wenigstens im Anfahrtsbereich 5 breiter als die Aufprallfläche 9 des Barriereelements 3 ausgebildet sein.

Um eine noch bessere Energieableitung über den Untergrund erreichen zu können, kann es vorteilhaft sein, wenn das Belastungselement 4 wenigstens im Bereich der Belastungszone 12 eine Verankerungseinrichtung 13 aufweist. Die Verankerungseinrichtung 13 kann dabei Zähne 14 aufweisen, die von der Unterseite 15 der Verankerungseinrichtung 13 abstehen und/oder in einem Winkel in Richtung des Barriereelements 3, also in Stoßrichtung 6, geneigt sind. Nach einem Auffahren und Belasten der Belastungszone 12 durch das Fahrzeug 2 werden die Zähne 14 in den Untergrund geschlagen und verhindern oder verringern ein Weiterrutschen des Belastungselements 4 im Bereich der Belastungszone 12 auf dem Untergrund.

Die Verankerungseinrichtung 13 kann an einer Unterseite 16 des Belastungselements 4 angeordnet sein. Alternativ oder ergänzend kann die Verankerungseinrichtung 13 auch an einer Oberseite 17 des Belastungselements angeordnet sein. Dies kann beispielsweise durch eine zweite Verankerungseinrichtung erreicht werden.

Bei einer Belastung einer an der Oberseite 17 angeordneten Verankerungseinrichtung 13 durch ein Fahrzeug 2 werden die Zähne 14 zunächst durch das Material des Belastungselements 4 hindurch in den Untergrund geschlagen. Somit ist eine noch bessere Fixierung des Belastungselements 4 am Untergrund möglich.

Wenigstens im Bereich der zuvor bereits genannten Belastungszone 12 kann eine Reibungsvergrößerung 18 und/oder ein Verschleißschutz 19 angeordnet sein. Durch die Reibungsvergrößerung 18 kann ein Abrutschen der Räder eines Fahrzeugs 2 von der Oberseite 17 des Belastungselements 4 besser verhindert werden, sodass nach Anliegen einer Stoßstange des Fahrzeugs 2 an der Aufprallfläche 9 die Vorderräder des Fahrzeugs 2 vollständig blockieren. Durch einen Verschleißschutz 19 kann das Belastungselement 4 vor einer Beschädigung, insbesondere durch die Räder des Fahrzeugs 2, besser vermieden werden.

Die Reibungsvergrößerung 18 und/oder der Verschleißschutz 19 kann/können beispielsweise durch das Aufbringen und/oder Einarbeiten von Kieselsteinen und/oder durch das Aufbringen und/oder Einbringen einer Metall-Reibeplatte 20 auf oder in das Belastungselement 4 ausgebildet werden.

Um ein Umkippen des Barriereelements 3 nach einem Aufprall eines Fahrzeugs 2 besser verhindern zu können, kann ein Schwerpunkt des Barriereelements 3 in Richtung der Aufprallfläche 9 verlagert sein. Dies kann beispielsweise dadurch geschehen, dass das Barriereelement 3 auf einer von der Aufprallfläche 9 abgewandten Seite sich in seiner Höhe 21 mit zunehmender Entfernung von der Aufprallfläche 9 reduziert. Das Barriereelement kann daher eine Schräge 29 aufweisen. Somit ist das Barriereelement 3 keilförmig ausgestaltet. Nach einem Aufprall kann somit ein Teil der kinetischen Energie über eine Auflagefläche 30 des Barriereelements 3 in den Untergrund übertragen werden. Die Auflagefläche 30 kann beispielsweise größer als die Aufprallfläche 9 ausgestaltet sein.

Die Aufprallfläche 9 kann relativ zum Untergrund und/oder zum Belastungselement 4 senkrecht oder schräg angeordnet sein. Bei der schrägen Ausrichtung kann zwischen der Aufprallfläche 9 und dem Untergrund und/oder dem Belastungselement 4 ein Winkel von mehr oder weniger als 90 Grad vorgesehen sein. Bei einer in Stoßrichtung 6 geneigten Ausrichtung der Aufprallfläche 9 kann eine kinetische Energie des Fahrzeugs 2 besser in den Untergrund abgeleitet und davon aufgenommen werden. Bei einer entgegen der Stoßrichtung 6 geneigten Ausrichtung der Aufprallfläche 9 kann eine kinetische Energie besser in potentielle Energie umgewandelt werden, insbesondere indem das Barriereelement 3 vom Untergrund abgehoben wird.

Das Belastungselement 4 kann zumindest im Bereich der Belastungszone 12 eine Beschichtung 22, beispielsweise für den zuvor genannten Verschleißschutz 19 und/oder die zuvor genannte Reibungsvergrößerung 18, aufweisen. Die Beschichtung 22 kann eine Härte von 25 Shore (A oder D) bis 60 Shore (A oder D), insbesondere 60 Shore (A oder D) aufweisen. Bei der Beschichtung 22 kann es sich beispielsweise um eine Gummibeschichtung handeln. Die Materialstärke, also die Dicke der Beschichtung 22, kann wenigstens 3 mm, vorzugsweise von 3-5 mm, betragen. Geeignete Gummibeschichtungen und/oder Materialien zur Herstellung des Belastungselements 4 kann ein Material oder eine Kombination von mehreren Materialien ausgewählt aus der Gruppe aus Naturkautschuk, Silikon, Ethylen-Propylen-Dien-Kautschuk, Butyl-Kautschuk, Polyethylen, insbesondere chloriertes Polyethylen, Epichlorhydrin Kautschuk und/oder Polyurethan sein, wobei die Beschichtung nicht auf diese beschränkt ist.

Um ein mutwilliges Zerstören, wie beispielsweise ein Zerschneiden, des Belastungselements 4 unmittelbar erkennen zu können, um Gegenmaßnahmen zu ergreifen, kann die Zufahrtssperrvorrichtung 1 einen elektronischen Manipulationsschutz 23 aufweisen, durch welchen eine Beschädigung des Belastungselements 4 detektierbar ist. Der Manipulationsschutz 23 kann wenigstens eine Sensoreinheit 24 aufweisen, die an oder im Belastungselement 4 angeordnet ist. Beispielsweise kann diese zwischen zwei Materiallagern eingebettet sein.

Die Sensoreinheit 24 kann beispielsweise über mehrere, insbesondere in oder parallel oder schräg zur Normalenvektorrichtung ausgerichtete Kabelstränge ausgebildet sein. Nach Durchtrennen eines Kabelstrangs, kann dies somit durch die Sensoreinheit 24 erkannt werden. Der Manipulationsschutz 23 weist weiter eine Sendereinheit 25 auf, mittels welcher bei Erkennung einer Beschädigung des Belastungselements 4 durch die Sensoreinheit 24 ein Signal über das Vorliegen einer Beschädigung an eine bestimmte Stelle, beispielsweise eine Polizeidienststelle, automatisiert versendet wird.

Alternativ oder zusätzlich kann es von Vorteil sein, wenn die Zufahrtssperrvorrichtung 1 ein Standortbestimmungsmodul 26 aufweist, mittels welchem die Standortkoordinaten der beschädigten Zufahrtsvorrichtung 1 ermittelt und mit der Sendereinheit 25 versendet werden können. Somit kann schnellstmöglich eine Beschädigung einer bestimmten Zufahrtssperrvorrichtung 1 erkannt und behoben werden.

Die Erfindung betrifft zudem ein Zufahrtssperrsystem, welches mehrere der hierin beschriebenen und beanspruchten Zufahrtssperrvorrichtungen 1 aufweist. Die einzelnen Zufahrtssperrvorrichtungen 1 können dabei nebeneinander angeordnet und über eine Kopplungseinrichtung 27 miteinander verbunden sein. Die nebeneinander angeordneten Aufprallflächen 9 bilden dabei idealerweise eine Abschirmung der Schutzzone. Dabei kann es zudem zweckmäßig sein, wenn die Belastungselemente 4 der einzelnen Zufahrtssperrvorrichtungen 1 wenigstens teilweise überlappend angeordnet sind.

Die Kopplungseinrichtung 27 kann ebenfalls zumindest teilweise elastisch ausgebildet sein. Dies kann beispielsweise durch ein aus einem Gewebe, wie zum Beispiel aus einem Gummigewebe und/oder Kunststoffgewebe ausgebildetes Verbindungsstück umgesetzt sein. Das Verbindungsstück kann mit jeweils einem freien Ende in an den Seiten der Barriereelemente 3 ausgebildeten Halterungen fixiert sein, sodass die einzelnen Zufahrtssperrvorrichtungen 1 mittels des Verbindungsstücks über ihre Halterungen miteinander verbunden sind.

In Figur 5 ist ein Barriereelement 3 mit einem an seiner Rückseite ausgebildeten Schacht 28 dargestellt. In diesen Schacht 28 kann beispielsweise die Sendereinheit 25 und/oder das Standortbestimmungsmodul 26 eingesetzt werden. Somit ist der Manipulationsschutz 23 bei einem Aufprall geschützt.

Der elektronische Manipulationsschutz 23 kann zudem eine eigene Energiequelle aufweisen, sodass ein autarker Betrieb, insbesondere ohne Anbindung an eine externe Stromversorgung möglich ist.

Darüber hinaus kann vorgesehen sein, dass die Zufahrtssperrvorrichtung 1 einen zusätzlichen Schocksensor aufweist, welcher einen Aufprall eines Fahrzeugs 2 erkennt und anschließend unmittelbar ein Notruf über die Sendereinheit 25 beispielsweise an eine Polizeidienststelle absetzbar ist, so dass schnellstmöglich Einsatzkräfte an den Anschlagsort gerufen werden können.

### Bezugszeichenliste

- 1: Zufahrtssperrvorrichtungen
- 2: Fahrzeug
- 3: Barriereelement
- 4: Belastungselement
- 5: Anfahrtsbereich
- 6: Stoßrichtung
- 7: Gewebe
- 8: Normalenvektorrichtung
- 9: Aufprallfläche
- 10: Bandschlinge
- 11: Halteriemen
- 12: Belastungszone
- 13: Verankerungseinrichtung
- 14: Zähne
- 15: Unterseite der Verankerungseinrichtung
- 16: Unterseite des Belastungselements
- 17: Oberseite des Belastungselements
- 18: Reibungsvergrößerung
- 19: Verschleißschutz
- 20: Metall-Reib-Platte
- 21: Höhe des Barriereelements
- 22: Beschichtung
- 23: Elektronischer Manipulationsschutz
- 24: Sensoreinheit
- 25: Sendereinheit
- 26: Standortbestimmungsmodul
- 27: Kopplungseinrichtung
- 28: Schacht
- 29: Schräge
- 30: Auflagefläche

## Patentansprüche

1. Zufahrtssperrvorrichtung (1) zum Abbremsen eines Lastwagens beim Versuch des unerlaubten Einfahrens in eine Schutzzone, wobei die Zufahrtssperrvorrichtung (1) ein Barriereelement (3) zum Versperren einer Zufahrt zur Schutzzone aufweist, wobei das Barriereelement (3) mit einem Belastungselement (4) verbunden ist, und wobei das Belastungselement (4) in einem Anfahrtsbereich (5) vor dem Barriereelement (3) angeordnet ist, wobei das Belastungselement (4) durch den Lastwagen befahrbar ist, **dadurch gekennzeichnet, dass** das Belastungselement (4) wenigstens teilweise elastisch ausgestaltet ist, und dass das Barriereelement (3) als Betonkörper ausgebildet ist, wobei die elastische Ausgestaltung derart ist, dass beim Aufprall ein Teil der kinetischen Energie des Lastwagens vom Belastungselement (4) aufgenommen wird.

2. Zufahrtssperrvorrichtung (1) nach Anspruch 1, **dadurch gekennzeichnet, dass** die elastische Ausgestaltung des Belastungselements (4) derart ist, dass bei einem ersten Aufprall eines Lastwagens auf das Barriereelement (3) ein Impuls des Lastwagens auf das Barriereelement (3) übertragen wird, sich dann das Barriereelement (3) in einer Stoßrichtung (6) vom Lastwagen wegbewegt, anschließend aufgrund der Elastizität des Belastungselements (4) das Barriereelement (3) abgebremst und sich dann entgegen der Stoßrichtung (6) auf den Lastwagen zubewegt, vorzugsweise derart, dass es zu einem iterativen Abbremsen des Lastwagens kommt.

3. Zufahrtssperrvorrichtung (1) nach Anspruch 1 oder 2, **dadurch gekennzeichnet, dass** das Belastungselement (4) wenigstens teilweise aus einem gummibeschichteten Gewebe (7)und/oder aus einem Elastomergewebe und/oder einem Gummigewebe und/oder einem Kunststoffgewebe hergestellt ist, wobei eine maximale Dehnbarkeit des Belastungselements (4) in einer Normalenvektorrichtung (8), die senkrecht zu einer Aufprallfläche (9) des Barriereelement (3) ausgerichtet ist, gegeben ist und/oder dass eine Dehnbarkeit des Belastungselements (4) in wenigstens zwei Richtungen möglich ist.

4. Zufahrtssperrvorrichtung (1) nach einem der vorstehenden Ansprüche, **dadurch gekennzeichnet, dass** eine Elastizitätsgrenze des Belastungselements (4) so eingerichtet ist, dass eine Dehnung des Belastungselements (4) um mindestens 5%, insbesondere um mindestens 10%, vorzugsweise um mindestens 20% oder 30% möglich ist, ohne dass es zu einer irreversiblen Verformung und/oder einem Reißen des Belastungselements (4) kommt und/oder dass eine Zugfestigkeit des Belastungselements (4) wenigstens 3000 N/cm² beträgt.

5. Zufahrtssperrvorrichtung (1) nach einem der vorstehenden Ansprüche, **dadurch gekennzeichnet, dass** das Belastungselement (4) eine Maschenstruktur mit eckigen oder quadratischen Einzelmaschen aufweist, wobei ein Großteil der Diagonalen der einzelnen Maschen parallel oder annähernd parallel zu einer oder der Normalenvektorrichtung (8), die senkrecht zu einer Aufprallfläche (9) des Barriereelement (3) ausgerichtet ist, verlaufen und/oder wobei eine maximale Dehnfähigkeit des Barriereelements (3) in Richtung der Diagonalen der Maschen gegeben ist, und/oder dass das Belastungselement (4) an einer Unterkante des Barriereelements (3) vom Barriereelement (3) wegführt.

6. Zufahrtssperrvorrichtung (1) nach einem der vorstehenden Ansprüche, **dadurch gekennzeichnet, dass** das Belastungselement (4) eine Bandschlinge (10) ausbildet oder aufweist, die wenigstens einmal um das Barriereelement (3) herum verläuft und/oder dass das Belastungselement (4) über wenigstens einen das Barriereelement (3) zumindest teilweise umspannenden Halteriemen (11) mit dem Barriereelement (3) verbunden ist.

7. Zufahrtssperrvorrichtung (1) nach einem der vorstehenden Ansprüche, **dadurch gekennzeichnet, dass** das Barriereelement (3) ein Gewicht von mindestens zwei Tonnen aufweist und/oder dass das Barriereelement (3) zumindest im Bereich einer oder der Aufprallfläche (9) hohlraumfrei ausgestaltet ist und/oder dass das Belastungselement (4) wenigstens im Anfahrtsbereich (5) breiter als eine oder die Aufprallfläche (9) des Barriereelements (3) ausgebildet ist.

8. Zufahrtssperrvorrichtung (1) nach einem der vorstehenden Ansprüche, **dadurch gekennzeichnet, dass** das Belastungselement (4) zumindest im Bereich einer Belastungszone (12) eine Verankerungseinrichtung (13) aufweist, wobei die Verankerungseinrichtung (13) Zähne (14) aufweist, wobei die Zähne (14) von der Unterseite (15) der Verankerungseinrichtung (13) abstehen und/oder in einem Winkel in Richtung des Barriereelements (3) geneigt sind.

9. Zufahrtssperrvorrichtung (1) nach einem der vorstehenden Ansprüche, **dadurch gekennzeichnet, dass** sich eine Höhe (21) des Barriereelements (3) auf einer von einer oder der Aufprallfläche (9) abgewandten Seite mit zunehmender Entfernung von der Aufprallfläche (9) reduziert, insbesondere kontinuierlich reduziert, und/oder dass das Barriereelement (3) keilförmig ausgebildet ist.

10. Zufahrtssperrvorrichtung (1) nach einem der vorstehenden Ansprüche, **dadurch gekennzeichnet, dass** eine Beschichtung (22) des Belastungselements (4) zumindest im Bereich einer oder der Belastungszone (12) eine Härte von 25 bis 60 Shore, insbesondere von 60 Shore, aufweist und/oder dass eine Beschichtung (22) des Belastungselements (4) zumindest im Bereich einer oder der Belastungszone (12) eine Materialstärke von 3 mm bis 5 mm aufweist.

11. Zufahrtssperrvorrichtung (1) nach einem der vorstehenden Ansprüche, **dadurch gekennzeichnet, dass** die Zufahrtssperrvorrichtung (1) einen elektronischen Manipulationsschutz (23) aufweist, durch welchen eine Beschädigung des Belastungselements (4) detektierbar ist, wobei der Manipulationsschutz (23) zumindest eine Sensoreinheit (24), die an oder im Belastungselement (4) angeordnet ist, und eine Sendereinheit (25), mittels welcher bei Erkennung einer Beschädigung des Belastungselements (4) durch die Sensoreinheit (24) ein Signal über das Vorliegen einer Beschädigung versendet wird, aufweist.

12. Zufahrtssperrsystem umfassend wenigstens zwei Zufahrtssperrvorrichtungen (1) nach einem der vorstehenden Ansprüche, wobei die wenigstens zwei Zufahrtssperrvorrichtungen (1) miteinander über eine Kopplungseinrichtung (27) verbunden sind.

13. Zufahrtssperrsystem nach Anspruch 12, **dadurch gekennzeichnet, dass** die Kopplungseinrichtung (27) zumindest teilweise elastisch ist und/oder dass die Kopplungseinrichtung (27) ein Verbindungsstück aus einem Gewebe (7) aufweist.

## Claims

1. Access road blocking apparatus (1) for braking a lorry in the case of its attempt to drive in an unauthorized manner into a protected zone, the access road blocking apparatus (1) having a barrier element (3) for obstructing an access road to the protected zone, the barrier element (3) being connected to a load element (4), and the load element (4) being arranged in front of the barrier element (3) in an approach region (5), it being possible for the load element (4) to be driven on by way of the lorry, **characterized in that** the load element (4) is of at least partially elastic configuration, and **in that** the barrier element (3) is configured as a concrete structure, the elastic configuration being such that, in the case of the impact, a part of the kinetic energy of the lorry is absorbed by the load element (4).

2. Access road blocking apparatus (1) according to Claim 1, **characterized in that** the elastic configuration of the load element (4) is such that, in the case of a first impact of a lorry on the barrier element (3), a momentum of the lorry is transmitted to the barrier element (3), the barrier element (3) then moves away from the lorry in an impact direction (6), the barrier element (3) is subsequently braked on account of the elasticity of the load element (4) and then moves towards the lorry counter to the impact direction (6), preferably in such a way that iterative braking of the lorry takes place.

3. Access road blocking apparatus (1) according to Claim 1 or 2, **characterized in that** the load element (4) is produced at least partially from a rubber-coated woven fabric (7) and/or from a woven elastomer fabric and/or a woven rubber fabric and/or a woven plastic fabric, there being a maximum extensibility of the load element (4) in a perpendicular vector direction (8) which is oriented perpendicularly with respect to an impact face (9) of the barrier element (3), and/or **in that** an extensibility of the load element (4) is possible in at least two directions.

4. Access road blocking apparatus (1) according to one of the preceding claims, **characterized in that** an elasticity limit of the load element (4) is set up in such a way that an elongation of the load element (4) by at least 5%, in particular by at least 10%, preferably by at least 20% or 30% is possible, without an irreversible deformation and/or tearing of the load element (4) occurring, and/or **in that** a tensile strength of the load element (4) is at least 3000 N/cm².

5. Access road blocking apparatus (1) according to one of the preceding claims, **characterized in that** the load element (4) has a mesh structure with angular or square individual mesh loops, a majority of the diagonals of the individual mesh loops running parallel or approximately parallel to a or the perpendicular vector direction (8) which is oriented perpendicularly with respect to an impact face (9) of the barrier element (3), and/or there being a maximum extensibility of the barrier element (3) in the direction of the diagonals of the mesh loops, and/or **in that** the load element (4) leads away from the barrier element (3) on a lower edge of the barrier element (3) .

6. Access road blocking apparatus (1) according to one of the preceding claims, **characterized in that** the load element (4) configures or has a band loop (10) which runs at least once around the barrier element (3), and/or **in that** the load element (4) is connected to the barrier element (3) via at least one holding belt (11) which encompasses the barrier element (3) at least partially.

7. Access road blocking apparatus (1) according to one of the preceding claims, **characterized in that** the barrier element (3) has a weight of at least two tonnes, and/or **in that** the barrier element (3) is of cavity-free configuration at least in the region of an or the impact face (9), and/or **in that** the load element (4) is of wider configuration at least in the approach region (5) than an or the impact face (9) of the barrier element (3).

8. Access road blocking apparatus (1) according to one of the preceding claims, **characterized in that** the load element (4) has an anchoring device (13) at least in the region of a load zone (12), the anchoring device (13) having teeth (14), the teeth (14) projecting from the underside (15) of the anchoring device (13) and/or being inclined at an angle in the direction of the barrier element (3).

9. Access road blocking apparatus (1) according to one of the preceding claims, **characterized in that** a height (21) of the barrier element (3) on a side which faces away from an or the impact face (9) decreases, in particular decreases continuously, as the distance from the impact face (9) increases, and/or **in that** the barrier element (3) is of wedge-shaped configuration.

10. Access road blocking apparatus (1) according to one of the preceding claims, **characterized in that** a coating (22) of the load element (4) has a hardness of from 25 to 60 Shore, in particular of 60 Shore, at least in the region of a or the load zone (12), and/or **in that** a coating (22) of the load element (4) has a material thickness of from 3 mm to 5 mm at least in the region of a or the load zone (12).

11. Access road blocking apparatus (1) according to one of the preceding claims, **characterized in that** the access road blocking apparatus (1) has an electronic manipulation protection means (23), by way of which damage of the load element (4) can be detected, the manipulation protection means (23) having at least one sensor unit (24), which is arranged on or in the load element (4), and a transmitter unit (25), by means of which, in the case of detection of damage of the load element (4) by way of the sensor unit (24), a signal about the presence of damage is transmitted.

12. Access road blocking system comprising at least two access road blocking apparatuses (1) according to one of the preceding claims, the at least two access road blocking apparatuses (1) being connected to one another via a coupling device (27).

13. Access road blocking system according to Claim 12, **characterized in that** the coupling device (27) is at least partially elastic, and/or **in that** the coupling device (27) has a connecting piece made from a woven fabric (7).

## Revendications

1. Dispositif de blocage d'accès (1) destiné à freiner un camion lors d'une tentative d'accès non autorisé dans une zone protégée, dans lequel le dispositif de blocage d'accès (1) comprend un élément de barrière (3) pour empêcher un accès à la zone protégée, dans lequel l'élément de barrière (3) est relié à un élément de charge (4), dans lequel l'élément de charge (4) est disposé dans une zone de contact (5) devant l'élément de barrière (3), dans lequel l'élément de charge (4) peut être parcouru par le camion, **caractérisé en ce que** l'élément de charge (4) est de constitution au moins en partie élastique, et **en ce que** l'élément de barrière (3) est formé par un corps de béton, dans lequel la constitution élastique est telle qu'en cas de choc une partie de l'énergie cinétique du camion soit reprise par l'élément de charge (4).

2. Dispositif de blocage d'accès (1) selon la revendication 1, **caractérisé en ce que** la constitution élastique de l'élément de charge (4) est telle que lors d'un premier choc d'un camion sur l'élément de barrière (3), une impulsion du camion soit alors transmise sur l'élément de barrière (3), qu'ensuite l'élément de barrière (3) s'écarte du camion dans la direction du choc, et qu'ensuite, en raison de l'élasticité de l'élément de charge (4), l'élément de barrière (3) soit freiné et se déplace alors contre la direction du choc (6) sur le camion, de préférence de telle manière qu'il se produise un freinage itératif du camion.

3. Dispositif de blocage d'accès (1) selon la revendication 1 ou 2, **caractérisé en ce que** l'élément de charge (4) est constitué au moins en partie d'un tissu caoutchouté (7) et/ou d'un tissu élastomère et/ou d'un tissu de caoutchouc et/ou d'un tissu en matière plastique, dans lequel il se produit une extensibilité maximale de l'élément de charge (4) dans une direction vectorielle normale (8), qui est orientée perpendiculairement à une face d'impact (9) de l'élément de barrière (3), et/ou **en ce qu'**une extension de l'élément de charge (4) dans au moins deux directions est possible.

4. Dispositif de blocage d'accès (1) selon l'une quelconque des revendications précédentes, **caractérisé en ce qu'**une limite d'élasticité de l'élément de charge (4) est conçue de telle manière qu'une extension de l'élément de charge (4) d'au moins 5 %, en particulier d'au moins 10 %, de préférence encore d'au moins 20 % ou 30 % soit possible sans que cela donne lieu à une déformation irréversible et/ou à une déchirure de l'élément de charge (4) et/ou qu'une résistance à la traction transmette des éléments de charge (4) d'au moins 3000 N/cm².

5. Dispositif de blocage d'accès (1) selon l'une quelconque des revendications précédentes, **caractérisé en ce que** l'élément de charge (4) présente une structure maillée composée de mailles individuelles rectangulaires ou carrées, et dans lequel une grande partie des diagonales des mailles individuelles sont orientées parallèlement ou approximativement parallèlement à une ou à la direction vectorielle normale (8) qui est orientée perpendiculairement à une face d'impact (9) de l'élément de barrière (3), et/ou dans lequel il est prévu une déformabilité maximale de l'élément de barrière (3) dans la direction des diagonales des mailles, et/ou **en ce que** l'élément de charge (4) s'écarte de l'élément de barrière (3) au niveau d'un bord inférieur de l'élément de barrière (3).

6. Dispositif de blocage d'accès (1) selon l'une quelconque des revendications précédentes, **caractérisé en ce que** l'élément de charge (4) forme ou présente une banderole (10), qui tourne au moins une fois autour de l'élément de barrière (3), et/ou **en ce que** l'élément de charge (4) est relié à l'élément de barrière (3) par au moins une courroie de maintien (11) qui enserre au moins partiellement l'élément de barrière (3).

7. Dispositif de blocage d'accès (1) selon l'une quelconque des revendications précédentes, **caractérisé en ce que** l'élément de barrière (3) présente un poids d'au moins deux tonnes, et/ou **en ce que** l'élément de barrière (3) est réalisé sans cavité au moins dans la région d'une ou de la face d'impact (9), et/ou **en ce que** l'élément de charge (4), au moins dans la zone de contact (5), est prévu plus large qu'une ou que la face d'impact (9) de l'élément de barrière (3).

8. Dispositif de blocage d'accès (1) selon l'une quelconque des revendications précédentes, **caractérisé en ce que** l'élément de charge (4) présente, au moins dans la région d'une zone de charge (12), un dispositif d'ancrage (13), dans lequel le dispositif d'ancrage (13) comporte des dents (14), dans lequel les dents (14) s'étendent à partir du côté inférieur (15) du dispositif d'ancrage (13) et/ou sont inclinées d'un certain angle en direction de l'élément de barrière (3).

9. Dispositif de blocage d'accès (1) selon l'une quelconque des revendications précédentes, **caractérisé en ce qu'**une hauteur (21) de l'élément de barrière (3) se réduit sur un côté détourné d'une ou de la face d'impact (9) lorsque la distance de la face d'impact (9) se réduit, en particulier se réduit de façon continue, et/ou que l'élément de barrière (3) est réalisé en forme de coin.

10. Dispositif de blocage d'accès (1) selon l'une quelconque des revendications précédentes, **caractérisé en ce qu'**un revêtement (22) de l'élément de charge (4) présente au moins dans la région d'une ou de la zone de charge (12) une dureté comprise entre 25 Shore et 60 Shore, en particulier égale à 60 Shore, et/ou **en ce qu'**un revêtement (22) de l'élément de charge (4) présente au moins dans la région d'une ou de la zone de charge (12) une épaisseur de matériau qui est comprise entre 3 mm et 5 mm.

11. Dispositif de blocage d'accès (1) selon l'une quelconque des revendications précédentes, **caractérisé en ce que** le dispositif de blocage d'accès (1) présente une protection de manipulation électronique (23), grâce à laquelle un dommage de l'élément de charge (4) peut être détecté, dans lequel la protection de manipulation (23) comprend au moins une unité de capteur (24), qui est disposée sur ou dans l'élément de charge (4), et une unité d'émetteur (25), à l'aide de laquelle, lors de la détection d'un dommage de l'élément de charge (4) par l'unité de capteur (24), un signal indicatif de la présence d'un dommage est émis.

12. Système de blocage d'accès comprenant au moins deux dispositifs de blocage d'accès (1) selon l'une quelconque des revendications précédentes, dans lequel lesdits au moins deux dispositifs de blocage d'accès (1) sont assemblés l'un à l'autre par l'intermédiaire d'un dispositif de couplage (27).

13. Système de blocage d'accès selon la revendication 12, **caractérisé en ce que** le dispositif de couplage (27) est au moins partiellement élastique et/ou **en ce que** le dispositif de couplage (27) comprend une pièce de liaison qui est constituée d'un tissu (7).
